# EUROPÄISCHE PATENTSCHRIFT

(11) **EP 1 048 798 B1**
(45) Veröffentlichungstag und Bekanntmachung des Hinweises auf die Patenterteilung: **24.10.2001**
(21) Anmeldenummer: 99810658.7
(22) Anmeldetag: 21.07.1999
(51) Int. Cl.: E04C 5/16, E04C 5/03, B21B 1/16

(54) **Verfahren zur Herstellung eines mit einem Aussengewinde versehenen Armierungsstabes**
Method for manufacturing externally threaded reinforcing bars
Procédé de fabrication de fers à béton à filet extérieur

(30) Priorität: 22.04.1999 CH 73999
(43) Veröffentlichungstag der Anmeldung: 02.11.2000
(73) Patentinhaber: ANCOTECH AG, 8157 Dielsdorf (CH)
(72) Erfinder: Blum, Kurt, 8165 Schleinikon (CH)
(74) Vertreter: Werffeli, Heinz R., Dipl.-Ing.ETH.

(56) Entgegenhaltungen:
- EP-A- 0 171 965
- EP-A- 0 563 490
- EP-A- 0 947 642
- WO-A-90/08867
- FR-A- 2 653 809
- GB-A- 2 238 499
- GB-A- 2 286 782
- US-A- 5 660 594

## Beschreibung

Die vorliegende Erfindung betrifft ein Verfahren zur Herstellung eines mit einem an mindestens einem Ende mit einem Aussengewinde versehenen, gerippten Armierungsstabes.

Es ist allgemein bekannt und üblich, zur Ermöglichung von Schraubenmuffenverbindungen zwischen den Enden von zwei in Längsrichtung aufeinander ausgerichteten, gerippten Armierungsstäben die Letzteren an ihren Enden mit konischen Aussengewinden zu versehen und so Stossverbindungen zu ermöglichen. Der Nachteil einer solchen Stossverbindung ist, dass Armierungsstäbe einen zähen, aber relativ dünnen Aussenbereich aufweisen, dessen Festigkeit gegen das Kerninnere des Stabes zu aber stark abnimmt. Wird nun an den Enden von solchen Armierungsstäben ein konisches Aussengewinde geschnitten, dann wird dabei gerade der festigkeitsmässig stärkste Aussenbereich des Armierungsstabes gegen das Ende des Letzteren zu beim Schneiden des konischen Aussengewindes stark oder ganz weggedreht, so dass die danach erzielbaren Schraubenmuffenverbindungen festigkeitsmässig eine Schwachstelle eines solchen Schraubenmuffensystems darstellen. Dieser Nachteil tritt, wenn auch in geringerem Ausmass, auch bei an ihren Enden mit zylindrischen Aussengewinden versehenen Armierungsstäben auf. Zur Kompensierung dieses Nachteils bzw. zur Festigkeitserhöhung ist es (z.B. aus der EP 0 171 965) bekannt, das erwünschte Aussengewinde auf einen unbearbeiteten Stabendbereich eines gerippten Armierungsstabes zu Rollen. Dies erfordert jedoch wegen der äusserst harten Walzhaut der Armierungsstäbe ausserordentlich teure Gewinderollvorrichtungen, was die Wirtschaftlichkeit derart hergestellter Schraubenmuffensysteme in den meisten Fällen in Frage stellt, und die dabei erzielte Verdichtung des Stabmaterials im mit dem Aussengewinde zu versehenden Stabendbereich, sowie die Gewindeausbildung des derart gerollten Aussengewindes sind sehr unregelmässig.

Aufgabe der vorliegenden Erfindung ist die Schaffung eines Verfahrens zur Herstellung eines mit einem an mindestens einem Ende mit einem geschnittenen Aussengewinde versehenen, gerippten Armierungsstabes, welcher diesen Nachteil nicht aufweist, das heisst, bei welchem dem mit dem Gewinde zu versehenden Endbereich des Armierungsstabes über dessen gesamten Stabquerschnitt auf relativ einfache Weise vor der Anformung des Aussengewindes eine stark erhöhte Festigkeit verliehen wird, und dessen Anformung des Aussengewindes mit den selbst normalerweise auf einer Baustelle üblichen Gewindeschneidvorrichtungen auf einfache und äusserst billige Weise durchführbar ist, ohne eine ungenügende Festigkeit am Endprodukt zu erhalten.

Diese Aufgabe wird gemäss dem Kennzeichen der beiden unabhängigen Ansprüche 1 und 2 gelöst.

Zweckmässige Ausführungsformen der Erfindung sind Gegenstand der abhängigen Ansprüche 3 bis 9.

Nachstehend wird die Erfindung anhand der Zeichnungen beispielsweise erläutert. Es zeigen:
- Fig. 1, 2, 3a und 3b: eine erste Ausführungsform eines erfindungsgemässen Verfahrens, bei welcher im mit einem Aussengewinde zu versehenden Endbereich des Armierungsstabes das Material der Armierungsstabrippen in den Stab hineingepresst wird;
- Fig. 4 und 5: eine zweite Ausführungsform eines erfindungsgemässen Verfahrens, bei welcher zur Erzielung einer Materialverdichtung im Endbereich des Armierungsstabes Längsnuten in den Stab hineingepresst werden;
- Fig. 6 und 7: eine dritte Ausführungsform eines erfindungsgemässen Verfahrens, bei welcher zur Erzielung einer Materialverdichtung im Endbereich des Armierungsstabes mittels aus hochfestem Material bestehende Einsatzelemente in den Stab hineingepresst werden;
- Fig. 8 und 9: eine vierte Ausführungsform eines erfindungsgemässen Verfahrens, bei welcher zur Erzielung einer Materialverdichtung im Endbereich des Armierungsstabes mittels aus hochfestem Material bestehende Einsatzelemente in den Stab hineingepresst, und dabei gleichzeitig der mit dem konischen Aussengewinde zu versehende Endbereich des Armierungsstabes konisch sich verjüngend verpresst werden;
- Fig. 10 und 11: eine fünfte Ausführungsform eines erfindungsgemässen Verfahrens, bei welcher zur Erzielung einer Materialverdichtung im Endbereich des Armierungsstabes der äusserste Abschnitt des mit einem Aussengewinde zu versehenden Endbereiches des Armierungsstabes auf einen kleineren Durchmesser als der ursprüngliche Aussendurchmesser des Armierungsstabes zusammengepresst wird;
- Fig. 12 und 13: eine sechste Ausführungsform eines erfindungsgemässen Verfahrens, bei welcher zur Erzielung einer Materialverdichtung im Endbereich des Armierungsstabes zwei einander gegenüberliegende, quer zur Längsachse des Armierungsstabes verlaufende Nuten im mit einem Aussengewinde zu versehenden Endbereich des Armierungsstabes in denselben hineingepresst werden;
- Fig. 14 und 15: eine siebte Ausführungsform eines erfindungsgemässen Verfahrens, bei welcher zur Erzielung einer Materialverdichtung im Endbereich des Armierungsstabes eine aus hochfestem Material bestehende Hülse über den mit dem Aussengewinde zu versehenden Endbereich des Armierungsstabes geschoben und danach zusammen mit den Armierungsstabrippen in das Stabmaterial hineingepresst wird; und
- Fig. 16 und 17: eine achte Ausführungsform eines erfindungsgemässen Verfahrens, bei welcher zur Erzielung einer Materialverdichtung im Endbereich des Armierungsstabes eine Vertiefung in die Stirnseite des Letzteren eingepresst wird.

Alle nachstehend beschriebenen Ausführungsformen gelten sowohl für die Herstellung von mit zylindrischen als auch von mit konischen Aussengewinden versehenen Armierungsstäben. Selbstverständlich ist bei der Anformung von zylindrischen Aussengewinden darauf zu achten, dass bei konisch oder abgestuft verpressten Endbereichen der kleinste Durchmesser des Letzteren grösser als der Gewindeinnendurchmesser des nachfolgend anzuformenden Aussengewindes ist.

Wie anhand der Figuren 1, 2, 3a und 3b ersichtlich ist, wird gemäss diesem Ausführungsbeispiel zur Herstellung eines mit einem an mindestens einem Ende mit einem konischen Aussengewinde versehenen, gerippten Armierungsstabes ein handelsüblicher gerippter Armierungsstab (siehe Fig. 1) als Ausgangsprodukt verwendet.

Im mit dem konischen Gewinde zu versehenden Endbereich e des Armierungsstabes 1 werden mittels der Pressbacken 2 und 3 dessen Rippen 4 unter Beibehaltung des ursprünglichen Stabdurchmessers d1 in das Stabkernmaterial 7 hineingepresst. Dadurch wird im Endbereich e einerseits die auf der Aussenoberfläche des Armierungsstabes 1 vorhandene spröde, äusserst harte Walzhaut gebrochen, was eine nachfolgende mechanische Bearbeitung erleichtert, und andererseits gleichzeitig durch die dadurch bewirkte Verdichtung des im Stabendbereich e sich befindenden Stabkernmaterials 7 das Letztere kaltverfestigt, so dass dieses in diesem Endbereich e über den gesamten Stabquerschnitt nun eine bedeutend höhere Festigkeit als vorher aufweist.

Danach wird durch Drehen ein, wie aus Fig. 3a ersichtlich, konisches, oder wie aus Fig. 3b ersichtlich zylindrisches Aussengewinde 5 angeformt.

Wie aus den Figuren 4 und 5 ersichtlich, ist es zur noch weiteren Verdichtung des Stabendbereiches e auch möglich, zusätzlich zum Einpressen der Rippen 4 in das Stabkernmaterial 7 gemäss Figur 1 vor dem Anformen des Gewindes 5 im mit dem Letzteren zu versehenden Endbereich e des gerippten Armierungsstabes 1 unter Beibehaltung des ursprünglichen Stabdurchmessers d1 mehrere, gleichmässig über den Stabumfang verteilt angeordnete, in Längsrichtung des Stabes 1 verlaufende Nuten 6 in das Stabkernmaterial 7 einzupressen.

Selbstverständlich ist es bei diesem Ausführungsbeispiel auch möglich, das Einpressen der Rippen 4 sowie der Nuten 6 in das zu verdichtende Stabkernmaterial 7 in einem einzigen Arbeitsgang durchzuführen.

Ferner ist es auch möglich, zur Bildung der Nuten 6 gemäss den Figuren 6 und 7 in Längsrichtung des Armierungsstabes 1 sich erstreckende, aus hochfesterem Material als der Armierungsstab 1 bestehende Stabelemente 8 in den mit dem Aussengewinde 5 zu versehenden Endbereich e des Armierungsstabes 1 einzupressen, und danach ein Aussengewinde 5 auf dem Endbereich e anzuformen. Dabei ist es zweckmässig, wenn die Höhe h der Stabelemente 8 grösser ist als die Gewindetiefe des im Endbereich e anzuformenden Gewindes 5. Auch bei diesem Ausführungsbeispiel kann die Verpressung der Rippen 4, die Herstellung der Nuten 6 und die Einpressung der Stabelemente 6, wenn erwünscht, in einem einzigen Arbeitsgang bewerkstelligt werden.

Zusätzlich zu Verfahren gemäss den Figuren 1 bis 7 ist es, wie aus den Figuren 8 und 9 ersichtlich, zur Erzielung einer noch weitergehenden Verdichtung des Stabkernmaterials 7 im Stabendbereich e noch zusätzlich möglich, vor der Anformung des Aussengewindes 5 den mit dem Letzteren zu versehenden Endbereich e des Armierungsstabes 1 in dessen Längsrichtung konisch nach aussen sich verjüngend zu verpressen. Um dabei nach dieser konischen Verpressung über die gesamte Länge des Endbereiches e überall noch genügend Material zum Anformen des Gewindes 5 zu verfügen, ist dabei selbstverständlich zu beachten, dass die nach dieser zusätzlichen Verformung erhaltene Endkonizität (Fig. 8) des derart verformten Endbereiches e über die gesamte des Letzteren eine örtlichen Durchmesser aufweist, welcher grösser ist als der jeweilige zugeordnete örtliche Gewindeinnendurchmesser des danach auf diesen Endbereich e anzuformenden Aussengewindes 5. Auch bei dieser Ausführungsform ist es denkbar, das Hineinpressen der Rippen 4 sowie der Stabelemente 8 in das Stabkernmaterial 7 und die konische Verpressung des Endbereiches e in einem einzigen Arbeitsgang durchzuführen.

Zusätzlich zum Verfahren gemäss den Figuren 1 bis 3 oder einer Kombination mit einem oder mehreren der Verfahren gemäss den Figuren 1 bis 9, oder auch nur für sich allein, ist es möglich, zur Verdichtung des Stabkernmaterials 7 im Endbereich e einen äusseren Abschnitt e1 des Endbereiches e auf einen geringeren Durchmesser d2 als der ursprüngliche Aussendurchmesser d1 des Armierungsstabes 1, jedoch den Gewindeinnendurchmesser des nachfolgen anzuformenden Gewindes 5 nirgends unterschreitenden Durchmesser d2 zu pressen.

Die Figuren 12 und 13 zeigen ein Verfahren ähnlich zum Verfahren gemäss den Figuren 4 und 5, nur mit dem Unterschied zum Letzteren Verfahren, dass hier zwei einander gegenüberliegende, quer zur Stablängsachse verlaufende Rippen 6' eingepresst werden.

Wie aus den Figuren 14 und 15 ersichtlich, ist es für sich allein oder in Kombination mit einem oder mehreren der Verfahren gemäss den Figuren 1 bis 13 (bzw. den Ansprüchen 1 bis 7 und 9 bis 15) auch möglich, zur Erzielung einer Materialverdichtung bzw. Festigkeitserhöhung im Endbereich e des Armierungsstabes 1 eine aus hochfesterem Material als der Armierungsstab 1 bestehende Metallhülse 9 über den mit dem Aussengewinde 5 zu versehenden Endbereich e zu schieben, und diese Hülse 9 danach, gegebenenfalls zusammen mit den in diesem Endbereich e Armierungsstabrippen 4, unter Beibehaltung oder geringfügiger Verkleinerung des ursprünglichen Stabdurchmessers d1 in das zu verdichtende Stabkernmaterial 7 hineinzupressen, und danach auf dem derart kaltverfestigten Endbereich e das Aussengewinde anzuformen.

Wie aus den Figuren 16 und 17 ersichtlich, ist es für sich allein oder in Kombination mit einem oder mehreren der Verfahren gemäss den Figuren 1 bis 13 (bzw. den Ansprüchen 1 bis 7 und 9 bis 15) auch möglich, zur Erzielung einer Materialverdichtung bzw. Festigkeitserhöhung im Endbereich e unter Beibehaltung des ursprünglichen Stabdurchmessers d1 eine Vertiefung 10 in die Stirnseite 11 des Armierungsstabes 1 einzupressen, und danach auf dem derart kaltverfestigten Endbereich e das Aussengewinde anformt.

## Patentansprüche

1. Verfahren zur Herstellung eines mit einem an mindestens einem Ende mit einem Aussengewinde versehenen, gerippten Armierungsstabes, **dadurch gekennzeichnet, dass** man im mit dem Gewinde (5) zu versehenden Endbereich (e) des Armierungsstabes (1) dessen Rippen (4) unter Beibehaltung des ursprünglichen Stabdurchmessers (d1) in das Stabkernmaterial (7) hineinpresst und dadurch das Letztere in diesem Bereich verdichtet, und danach auf dem derart kaltverfestigten Stabendbereich (e) das Aussengewinde schneidet.

2. Verfahren zur Herstellung eines mit einem an mindestens einem Ende mit einem Aussengewinde versehenen, gerippten Armierungsstabes, **dadurch gekennzeichnet, dass** man im mit dem Gewinde (5) zu versehenden Endbereich (e) des Armierungsstabes (1) dessen Rippen (4) unter Verkleinerung des ursprünglichen Stabdurchmessers (d1) in das Stabkernmateria1 (7) hineinpresst und dadurch das Letztere in diesem Bereich verdichtet, und danach auf dem derart kaltverfestigten Stabendbereich (e) das Aussengewinde schneidet.

3. Verfahren nach Anspruch 1 oder 2, **dadurch gekennzeichnet, dass** man ein konisches oder zylindrisches Gewinde (5) vorsieht.

4. Verfahren nach Anspruch 1 oder 2, **dadurch gekennzeichnet, dass** man zusätzlich den mit dem Aussengewinde (5) zu versehenden Endbereich des Armierungsstabes (1) in dessen Längsrichtung konisch nach aussen sich verjüngend verpresst, derart, dass die Endkonizität des derart verformten Endbereichs (e) über die gesamte Länge des Letzteren einen örtlichen Durchmesser desselben bewirkt, welcher grösser ist als der jeweilige örtliche Gewindeinnendurchmesser des danach auf diesen Endbereich zu schneidenden Aussengewindes.

5. Verfahren nach Anspruch 1 oder 2, **dadurch gekennzeichnet, dass** man zusätzlich vor dem Schneiden des Gewindes (5) im mit dem Gewinde zu versehenden Endbereich (e) des Armierungsstabes (1) unter Beibehaltung oder Verkleinerung des ursprünglichen Stabdurchmessers (d1) mindestens eine, vorzugsweise mehrere gleichmässig über den Stabumfang verteilt angeordnete, in Längsrichtung des Stabes (1) verlaufende Nuten (6) einpresst.

6. Verfahren nach Anspruch 1 oder 2, **dadurch gekennzeichnet, dass** man zusätzlich einen äusseren Abschnitt (e1) des Endbereiches (e) auf einen geringeren Durchmesser (d2) als der Aussendurchmesser (d1) des Armierungsstabes (1), jedoch den Gewindeinnendurchmesser des nachfolgend anzuformenden Gewindes (5) nirgends unterschreitenden Durchmesser presst.

7. Verfahren nach Anspruch 1 oder 2, **dadurch gekennzeichnet, dass** man zusätzlich vor dem Schneiden des Gewindes (5) im mit dem Gewinde zu versehenden Endbereich (e) des Armierungsstabes (1) unter Beibehaltung oder Verkleinerung des ursprünglichen Stabdurchmessers (d1) mindestens einen, vorzugsweise mindestens zwei einander gegenüberliegende, quer zur Stablängsachse verlaufende Nuten (6') einpresst.

8. Verfahren nach Anspruch 4, **dadurch gekennzeichnet, dass** man zur Bildung der Nuten (6) mindestens ein in Längsrichtung des Armierungsstabes (1) sich erstreckendes Stabelement (8), vorzugsweise aus hochfesterem Material bestehend als der Armierungsstab (1), in den mit dem Gewinde (5) zu versehenden Endbereich (e) des Armierungsstabes (1) einpresst.

9. Verfahren nach einem der Ansprüche 1 bis 7, **dadurch gekennzeichnet, dass** man zusätzlich vor dem Schneiden des Gewindes (5) im mit dem Gewinde zu versehenden Endbereich (e) des Armierungsstabes (1), unter Beibehaltung oder Verkleinerung des ursprünglichen Stabdurchmessers (d1) eine Vertiefung (10) in die Stirnseite (11) des Armierungsstabes (1) einpresst.

## Claims

1. Method of manufacturing a ribbed reinforcing bar provided with an external thread at at least one end, **characterised in that**, in the end region (e) of the reinforcing bar (1) which is to be provided with the thread (5), the ribs (4) on the bar are pressed into the material (7) of the body of the bar while maintaining the original diameter (d1) of the bar and the material (7) is thereby compressed in this region, and the external thread is then cut into the end region (e) of the bar which has been strain-hardened in this way.

2. Method of manufacturing a ribbed reinforcing bar provided with an external thread at at least one end, **characterised in that**, in the end region (e) of the reinforcing bar (1) which is to be provided with the thread (5), the ribs (4) on the bar are pressed into the material (7) of the body of the bar while reducing the original diameter (d1) of the bar and the material (7) is thereby compressed in this region, and the external thread is then cut into the end region (e) of the bar which has been strain-hardened in this way.

3. Method according to claim 1 or 2, **characterised in that** a taper or parallel thread (5) is provided.

4. Method according to claim 1 or 2, **characterised in that** the end region of the reinforcing bar (1) which is to be provided with the external thread (5) is additionally pressed into an outwardly reducing taper in the longitudinal direction of the bar, in such a way that the final taper of the end region (e) which is deformed in this way produces, over the entire length of the end region (e), a local diameter for the latter which is larger than the particular core diameter of the external thread which is then to be cut into said end region.

5. Method according to claim 1 or 2, **characterised in that** additionally, before the thread (5) is cut, at least one, and preferably more than one, groove (6) uniformly distributed around the circumference of the bar (1) and extending in the longitudinal direction thereof is pressed into the end region (e) of the reinforcing bar (1) which is to be provided with the thread while maintaining or reducing the original diameter (d1) of the bar.

6. Method according to claim 1 or 2, **characterised in that** an outer section (e1) of the end region (e) is additionally pressed to a smaller diameter (d2) than the outside diameter (d1) of the reinforcing bar (1) but to a diameter which is nowhere less than the core diameter of the thread (5) to be formed subsequently.

7. Method according to claim 1 or 2, **characterised in that** additionally, before the thread (5) is cut, at least one, and preferably at least two, grooves (6') situated opposite one another and extending transversely to the longitudinal axis of the bar are pressed into the end region (e) of the reinforcing bar (1) which is to be provided with the thread while maintaining or reducing the original diameter (d1) of the bar.

8. Method according to claim 4, **characterised in that**, to form the grooves (6), at least one bar member (8) extending in the longitudinal direction of the reinforcing bar (1) and preferably consisting of higher-strength material than the reinforcing bar (1) is pressed into the end region (e) of the reinforcing bar (1) which is to be provided with the thread (5).

9. Method according to any of claims 1 to 7, **characterised in that**, before the thread (5) is cut, a depression (10) is additionally pressed into the end face (11) of the reinforcing bar (1) in the end region (e) of the reinforcing bar (1) which is to be provided with the thread while maintaining or reducing the original diameter (d1) of the bar.

## Revendications

1. Procédé pour la fabrication d'une barre à béton nervurée munie d'un filet extérieur au moins à une extrémité, **caractérisé en ce qu'**on introduit les nervures (4) de la première citée dans la zone terminale (e) de la barre à béton (1) qui doit être munie du filet (5) en conservant le diamètre initial (d1) de la barre par pression dans la matière centrale de la barre (7) et on comprime ainsi cette matière dans cette zone, et on découpe ensuite le filet extérieur sur la zone (e) de la barre ainsi soumise à un écrouissage.

2. Procédé pour la fabrication d'une barre à béton nervurée munie d'un filet extérieur au moins à une extrémité, **caractérisé en ce qu'**on introduit les nervures (4) de la première citée dans la zone terminale (e) de la barre à béton (1) qui doit être munie du filet (5) en réduisant le diamètre initial (d1) de la barre par pression dans la matière centrale de la barre (7) et on comprime ainsi cette matière dans cette zone, et on découpe ensuite le filet extérieur sur la zone (e) de la barre ainsi soumise à un écrouissage.

3. Procédé selon la revendication 1 ou 2, **caractérisé en ce qu'**on prévoit un filet conique ou cylindrique (5).

4. Procédé selon la revendication 1 ou 2, **caractérisé en ce qu'**on comprime en outre la zone terminale de la barre à béton (1) qui doit être munie du filet extérieur (5) dans sa direction longitudinale en lui conférant une forme conique qui se rétrécit vers l'extérieur, de telle sorte que la conicité terminale de la zone terminale (e) ainsi façonnée, donne lieu, sur toute la longueur de cette dernière, à la formation d'un diamètre local qui est supérieur au diamètre interne local respectif du filet extérieur à découper par la suite sur cette zone terminale.

5. Procédé selon la revendication 1 ou 2, **caractérisé en ce qu'**on introduit en outre par pression, avant la découpe du filet (5), dans la zone terminale (e) de la barre à béton (1) qui doit être munie du filet, tout en conservant ou en réduisant le diamètre initial (d1) de la barre, au moins une, de préférence plusieurs rainures (6) s'étendant dans la direction longitudinale de la barre (1) tout en étant réparties de manière régulière sur la périphérie de la barre.

6. Procédé selon la revendication 1 ou 2, **caractérisé en ce qu'**on soumet en outre une section externe (e1) de la zone terminale (e) à une pression pour obtenir un diamètre (d2) inférieur au diamètre externe (d1) de la barre à béton (1), mais qui néanmoins ne dépasse nulle part vers le bas le diamètre interne du filet (5) qui doit être façonné par la suite.

7. Procédé selon la revendication 1 ou 2, **caractérisé en ce qu'**on introduit en outre par pression, avant la découpe du filet (5), dans la zone terminale (e) de la barre à béton (1) qui doit être munie du filet, tout en conservant ou en réduisant le diamètre initial (d1) de la barre, au moins une, de préférence au moins deux rainures (6') opposées l'une à l'autre et s'étendant en direction transversale par rapport à l'axe longitudinal de la barre.

8. Procédé selon la revendication 4, **caractérisé en ce que**, pour la formation des rainures (6), on introduit par pression au moins un élément de barre (8) s'étendant dans la direction longitudinale de la barre à béton (1), constitué de préférence d'une matière dont la haute résistance est supérieure à celle de la barre à béton (1), dans la zone terminale (e) de la barre à béton (1), qui doit être munie du filet (5).

9. Procédé selon l'une quelconque des revendications 1 à 7, **caractérisé en ce qu'**on introduit en outre par pression, avant la découpe du filet (5), dans la zone terminale (e) de la barre à béton (1) qui doit être munie du filet, tout en conservant ou en réduisant le diamètre initial (d1) de la barre, un renfoncement dans le côté frontal (11) de la barre à béton (1).
